# EUROPÄISCHE PATENTSCHRIFT

(11) **EP 1 784 108 B1**
(45) Veröffentlichungstag und Bekanntmachung des Hinweises auf die Patenterteilung: **10.10.2012**
(21) Anmeldenummer: 05771974.2
(22) Anmeldetag: 02.08.2005
(51) Int. Cl.: A47L 9/14

(54) **FILTERSPERRE MIT ANGEFORMTER FEDER**
FILTER STOP WITH A MOLDED-ON SPRING
DISPOSITIF DE VERROUILLAGE DE FILTRE SUR LEQUEL EST FORME UN RESSORT

(30) Priorität: 24.08.2004 DE 102004040981
(43) Veröffentlichungstag der Anmeldung: 16.05.2007
(73) Patentinhaber: BSH Bosch und Siemens Hausgeräte GmbH, 81739 München (DE)
(72) Erfinder: BOCKELT, Stefan, 97618 Heustreu (DE); FLECK, Karl, 97645 Ostheim (DE); SEITH, Thomas, 97616 Bad Neustadt (DE)
(86) Internationale Anmeldenummer: PCT/EP2005/053772
(87) Internationale Veröffentlichungsnummer: WO 2006/021482

(56) Entgegenhaltungen:
- EP-A- 0 044 501
- EP-A- 0 839 494
- DE-C1- 10 138 752

## Beschreibung

Die Erfindung betrifft einen Staubsauger mit einem Träger für eine einsetzbare Staubsammelvorrichtung gemäß dem Oberbegriff des Patentanspruches 1.

Ahnliche Vorrichtungen sind aus DE 101 387352, EP 0 839 494, EP 0 044 501 bekannt.

Ein auf dem Markt befindlicher Staubsauger weist ein Gehäuse mit einem Staubraum auf, in den eine Staubsammelvorrichtung einsetzbar ist, die mittels eines zwischen einer Ruheposition und einer Betriebsposition beweglich gelagerten Trägers gehalten ist, der in der Betriebsposition durch ein Federelement in Richtung der Ruheposition vorgespannt ist und der mit einem Sperrglied gekoppelt ist, das sich bei betriebsgemäß in den Träger eingesetzter Staubsammelvorrichtung in einer Freigabeposition befindet, in der ein Staubraumdeckel verschließbar ist und das sich bei aus dem Filterträger entnommener Staubsammelvorrichtung in einer Sperrposition befindet, in der ein Schließen des Staubraumdeckels verhindert ist. Das Federelement ist als Metallstreifen aus Federstahl ausgebildet und zwischen Träger und Gehäuse des Staubsaugers eingespannt gehalten. Bei Bewegen des Trägers aus der Ruheposition in die Betriebsposition wird das eingesetzte Federelement mit stetig zunehmender Federkraft vorgespannt. Nachteilig an diesem Stand der Technik ist es, dass das Federelement in der Betriebsposition mit seiner größten Federkraft vorgespannt ist. Diese hochvorgespannte Betriebsposition des Federelements ist nicht nur während des Betriebs des Staubsaugers vorhanden, sondern bleibt auch außerhalb der Benutzung des Staubsaugers unverändert erhalten, da ein Staubsauger üblicherweise mit eingesetzter Staubsammelvorrichtung und geschlossenem Staubraumdeckel aufbewahrt wird. Dieser Umstand ist besonders dann nachteilig, wenn das Federelement nicht aus einem metallischen Werkstoff, sondern aus Kunststoff hergestellt ist.

Aufgabe der Erfindung ist es, die Materialbelastung des Federelements zu verringern. Die Materialbelastung für das Federelement soll insbesondere durch Verringerung der maximalen Vorspannkraft erreicht werden.

Die erfindungsgemäße Aufgabe wird bei einem gattungsgemäßen Staubsauger dadurch gelöst, dass das Federelement ein sich an einem Randabschnitt des Gehäuses abstützendes freies Ende aufweist, das zu seiner Vorspannung mit einer zwischen Ruheposition und Betriebsposition zumindest annähernd konstanten Federkraft ausgebildet ist. Indem das Federelement nicht wie im Stand der Technik beidendig festgelegt ist, sondern nur einseitig festgelegt und ein freies Ende aufweist, wird eine Lageveränderung zwischen dem freien Ende des Federelements und dem Wandabschnitt des Gehäuses, an dem sich das freie Ende des Federelements abstützt, ermöglicht. Dadurch kann der Kraftangriffspunkt in unterschiedlichen Positionen des Trägers unterschiedlich sein. Durch eine geeignete Wahl der Geometrie des freien Endes des Federelements und des Wandabschnitts des Gehäuses kann über den gesamten Weg des Trägers zwischen Ruheposition und Betriebsposition eine kontinuierliche Anpassung des Kraftangriffspunktes zur Vorspannung des Federelements eingestellt werden.

In der Ruheposition des Trägers soll das Federelement vorzugsweise spannungsfrei positioniert sein. Durch die spannungsfreie Anordnung des Federelements in der Ruheposition des Trägers wird der minimal mögliche Vorspannungszustand für das Federelement geschaffen, von dem ausgehend die Vorspannung bei Bewegen des Trägers in Richtung der Betriebsposition stetig zunimmt. Des Weiteren wird durch die spannungsfreie Positionierung des Federelements in der Ruheposition des Trägers erreicht, dass das Federelement nicht über die Ruheposition hinaus entgegen der Betriebsposition vorgespannt ist.

In einer vorteilhaften Ausgestaltung der Erfindung weist das Federelement einen in der Betriebsposition des Trägers an einem Endanschlag von Träger und Gehäuse endenden Federweg auf. Durch den Endanschlag wird erreicht, dass der Träger nicht über die Betriebsposition hinaus bewegt werden kann. Dadurch ist verhindert, dass das Federelement einer über die Betriebsposition hinausgehende Vorspannkraft ausgesetzt ist. Der Endanschlag dient somit als Schutz gegen Überlastung und Beschädigung des Federelements.

Der Endanschlag kann von mindestens einen am Träger vorgesehenen, an eine Anschlagfläche des Gehäuses anstehenden Vorsprung gebildet werden. Wenn der Vorsprung des Trägers an der Anschlagfläche des Gehäuses ansteht, können alle zusätzlich auf dem Träger einwirkenden Kräfte von dem Vorsprung auf die Anschlagfläche übertragen werden, ohne das Federelement zusätzlich zu belasten.

In einer bevorzugten Ausführungsform der Erfindung weist das freie Ende des Federelements zur zumindest annähernden Konstanthaltung der Federkraft bei Schwenken des Trägers eine an dem Wandabschnitt des Gehäuses entlanggleitende nockenartige Gleitfläche auf. Durch geeignete Wahl der Kontur der Gleitfläche kann eine definierte Federkennlinie zwischen Ruheposition und Betriebsposition des Trägers eingestellt werden. Durch Änderung des Kraftangriffspunktes und der Kraftangriffsrichtung können die Kräfte gesteuert in das Federelement eingeleitet werden. Vorzugsweise sollte dies so erfolgen, dass zumindest annähernd eine konstante oder zumindest nur geringfügig sich annähernde Federspannung im Federelement einstellt. Im Rahmen dieses Ausführungsbeispiels mit definierter Federkennlinie kann auch ein Federspannungsverlauf vorgegeben werden, der zwar nicht annähernd konstant ist, aber die jeweiligen aufgabengemäßen Vorgaben des Konstrukteurs von Staubsaugern für den Federspannungsverlauf entspricht.

Alternativ zu dieser bevorzugten Ausführungsform kann die nockenartige Gleitfläche nicht am freien Ende des Federelements sondern am Wandabschnitt des Gehäuses vorgesehen sein. Das freie Ende des Federelements ist dabei zur zumindest annähernden Konstanthaltung der Federkraft bei Schwenken des Trägers an einer nockenartigen Gleitfläche entlanggleitend ausgebildet, die an dem Wandabschnitt des Gehäuses vorgesehen ist. Bei dieser Variante wird die zur Einstellung der Federvorspannung anzupassende Kontur nicht am freien Ende des Federelements, sondern am Wandabschnitt des Gehäuses realisiert.

Der Träger kann um eine Schwenkachse drehbar am Gehäuse gelagert sein und ein zungenförmig ausgebildetes Federelement kann ein mit dem Träger verbundenes freies Ende aufweisen. Durch die Ausbildung des Federelements in Zungenform ist das Federelement als Biegefeder ausgebildet. In einer bevorzugten Ausführung ist das Federelement und der Träger kostengünstig als einteiliges Kunststoffspritzteil ausgebildet. Die erfindungsgemäßen Ausführungsformen sind vorzugsweise dann besonders vorteilhaft, wenn das Federelement aus Kunststoff hergestellt ist.

Die Erfindung ist anhand eines Ausführungsbeispiels in den folgenden Figuren 1 bis 4 näher erläutert. Es zeigen:
- Figur 1: eine Seitenansicht eines erfindungsgemäßen Trägers;
- Figur 2: eine Schnittansicht durch ein Gehäuse eines Staubsaugers mit dem Träger gemäß Figur 1 in einer Ruheposition;
- Figur 3: die Schnittansicht gemäß Figur 2 mit dem Träger in einer Position zwischen Ruheposition und Betriebsposition;
- Figur 4: die Schnittansicht gemäß Figur 2 mit dem Träger in der Betriebsposition.

Ein erfindungsgemäßer Träger 1 gemäß Figur 1 ist als einteiliges Kunststoffspritzgussteil ausgebildet. Der Träger 1 weist eine U-förmige Grundform auf. Ein erster Schenkel 2 des U-förmigen Trägers 1 weist eine lange Führungswand 3 und eine kurze Führungswand 4 auf. Die lange Führungswand 3 und die kurze Führungswand 4 sind in einem Abstand voneinander zueinander parallel verlaufend angeordnet. Ein zweiter Schenkel 5 des Trägers 1 weist eine lange Führungswand 6 und eine zweite kurze Führungswand 7 auf. Die zweite lange Führungswand 6 und zweite kurze Führungswand 7 sind in einem Abstand voneinander und parallel zueinander verlaufend angeordnet. Der erste Schenkel 2 zusammen mit der langen Führungswand 3 und der kurzen Führungswand 4 entlang der Achse 8 spiegelsymmetrisch zum zweiten Schenkel 5 mit der zweiten langen Führungswand 6 und der zweiten kurzen Führungswand 7 ausgebildet. Die ersten Führungswände 3 und 4 bilden zusammen mit den Führungswänden 6 und 7 einen Halteeinschub 9 für einen Flansch einer nicht dargestellten Staubsammelvorrichtung insbesondere dem Filterflansch eines Staubfilterbeutels. Der erste Schenkel 2 und der zweite Schenkel 5 sind über einen mittleren Verbindungsbereich 10 gehalten. Der Verbindungsbereich 10 ist kastenartig ausgebildet und Versteifungsrippen 11 auf. Die Versteifungsrippen 11 kreuzen sich und enden an einer Seitenwand 12 des kastenartigen Verbindungsbereichs 10. An dem kastenartigen Verbindungsbereich 10 ist ein Federelement 13 angeformt. Das Federelement 13 ist in der Mitte des U-förmigen Trägers 1 angeordnet und erstreckt sich entlang der Achse 8. Das Federelement 13 weist ein frei auskragendes Ende 14 auf, dass sich über eine Schwenkachse 15 des Trägers 1 hinauserstreckt. Für eine freie elastische Beweglichkeit des Federelements 13 ist das frei auskragende Ende 14 des Federelements 13 mittels zweier Aussparungen 35 von dem kastenartigen Verbindungsbereich 10 separiert. An zwei gegenüberliegenden Seitenwänden 12 des kastenartigen Verbindungsbereiches 10 sind Schwenkzapfen 16 angeformt. Für eine schwenkbare Lagerung des Trägers 1 in einem Gehäuse 18 greifen die Schwenkzapfen 16 des Trägers 1 in Schwenklager 17 am Gehäuse 18 ein (Figur 2). In einem rechten Winkel zu den Seitenwänden 12, welche die Schwenkzapfen 16 tragen, weist der Verbindungsbereich 10 eine weitere Seitenwand 20 auf, an denen zwei Vorsprünge 19 angeformt sind.

Figur 2 zeigt eine Teilschnittansicht durch das Gehäuse 18. Der Träger 1 ist mittels seiner Schwenkzapfen 16 in die Schwenklager 17 des Gehäuses 18 eingesetzt. In der dargestellten Ruheposition liegt eine nockenartige Gleitfläche 21 des frei auskragenden Endes 14 des Federelements 13 an einem Wandabschnitt 22 des Gehäuses 18 an. Der Wandabschnitt 22 ist an einer Seitenwand 23 des Gehäuses 18 angeformt, die einen Staubraum 24 begrenzt. Eine der Seitenwand 23 gegenüberliegende zweiten Seitenwand 25 trennt den Staubraum 24 von einem geschnitten dargestellten Gebläseraum 26. Die zweite Seitenwand 25 weist eine Ansaugöffnung 27 auf durch die von Staub gefilterte Luft aus dem Staubraum 24 in den Gebläseraum 26 eintreten kann. Dem Gebläseraum 26 gegenüberliegend ist außerhalb des Staubraums 24 jenseits der Seitenwand 23 ein Scharnierelement 28 angeformt, an dem ein Staubraumdeckel 29 schwenkbar gelagert ist. In der in Figur 2 gezeigten Ruheposition des Trägers 1 ist keine Staubsammelvorrichtung in den Träger 1 eingesetzt. Um fehlender Staubsammelvorrichtung ein Schließen des Staubraumdeckels 29 zu verhindern. Ist am Träger 1 ein Absatz 30 angeformt, an dem eine Gehäusekante 31 des Staubraumdeckels 29 verhakend anliegt. Der Träger 1 bildet somit eine Sperre für den Staubraumdeckel 29, so dass der Staubraumdeckel bei fehlender Staubsammelvorrichtung nicht geschlossen werden kann.

Figur 3 zeigt den Träger 1 in einer Position zwischen der Ruheposition gemäß Figur 2 und einer Betriebsposition gemäß Figur 4. In der gegenüber Figur 2 verschwenkten Lage des Trägers 1 ist die nockenartige Gleitfläche 21 ein Stück weit entlang des Wandabschnitts 22 des Gehäuses 18 entlanggeglitten. Durch das Federelement 13 wird eine Rückstellkraft auf den Träger 1 ausgeübt, die versucht den Träger 1 in die Ruheposition gemäß Figur 2 zurückzuführen, wenn keine Staubsammelvorrichtung in den Träger 1 eingesetzt ist. Bei in den Träger 1 eingesetzter Staubsammelvorrichtung wird aufgrund der zusätzlichen Gewichtskraft der Staubsammelvorrichtung der Träger 1 aus der in Figur 2 gezeigten Ruheposition in eine verschwenkte Position, in etwa der Lage wie sie in Figur 3 gezeigt ist, gestellt. Bereits in dieser Position kann der Staubraumdeckel 29 an dem Absatz 30 vorbeigeführt werden, so dass der Träger 1 keine Sperre bildet und der Staubraumdeckel 29 ungehindert geschlossen werden kann.

Ist der Staubraumdeckel 29 geschlossen, so ist der Träger 1 bis in seine Betriebsposition, wie in Figur 4 dargestellt, verschwenkt. In dieser Betriebsposition ist die nockenartige Gleitfläche 21 des Federelements 13 über den maximal vorgesehenen Weg entlang dem Wandabschnitt 22 entlanggeglitten. Auch in dieser Betriebsposition wird durch das Anliegen der nockenartigen Gleitfläche 21 des Federelements 13 an dem Wandabschnitt 22 eine Vorspannkraft auf den Träger 1 ausgeübt, die versucht den Träger 1 in Richtung der Ruheposition gemäß Figur 2 zu verschwenken. Durch diese Vorspannkraft wird die in den Träger 1 eingesetzt Staubsammelvorrichtung weitgehend luftdicht gegen einen Ansaugstutzen 32 des Staubraumdeckels 29 gedrückt. In der in Figur 4 dargestellten Betriebsposition ist der Endanschlag für den Träger 1 erreicht und der Vorsprung 19 liegt an einer Anschlagfläche 33 am Gehäuse 18 an.

## Patentansprüche

1. Staubsauger mit einem Gehäuse (18), das einen Staubraum (24) aufweist, in den eine Staubsammelvorrichtung einsetzbar ist, die mittels eines zwischen einer Ruheposition und einer Betriebsposition beweglich gelagerten Trägers (1) gehalten ist, der in der Betriebsposition durch ein Federelement (13) in Richtung der Ruheposition vorgespannt ist und der mit einem Sperrglied gekoppelt ist, das sich bei betriebsgemäß in den Träger (1) eingesetzter Staubsammelvorrichtung in einer Freigabeposition befindet, in der ein Staubraumdeckel (29) verschließbar ist und das sich bei aus dem Träger (1) entnommener Staubsammelvorrichtung in einer Sperrposition befindet, in der ein Schließen des Staubraumdeckels verhindert ist, **dadurch gekennzeichnet, dass** das Federelement (13) ein sich an einem Wandabschnitt (22) des Gehäuses (18) abstützendes freies Ende aufweist, das zu seiner Vorspannung mit einer zwischen Ruheposition und Betriebsposition zumindest annähernd konstanten Federkraft ausgebildet ist wobei das freie Ende (14) des Federelements (13) zur zumindest annähernden Konstanthaltung der Federkraft bei Schwenken des Trägers (1) eine an dem Wandabschnitt (22) des Gehäuses (18) entlanggleitende nockenartige Gleitfläche (21) aufweist.

2. Staubsauger nach Anspruch 1, **dadurch gekennzeichnet, dass** das Federelement (13) in der Ruheposition spannungsfrei positioniert ist.

3. Staubsauger nach Anspruch 1 oder 2, **dadurch gekennzeichnet, dass** das Federelement (13) einen in der Betriebsposition des Trägers (1) an einem Endanschlag von Träger (1) und Gehäuse (18) endenden Federweg aufweist.

4. Staubsauger nach Anspruch 3, **dadurch gekennzeichnet, dass** der Endanschlag von mindestens einem am Träger (1) vorgesehenen, an einer Anschlagfläche (33) des Gehäuses (18) anstehenden Vorsprung gebildet wird.

5. Staubsauger nach einem der Ansprüche 1 bis 4, **dadurch gekennzeichnet, dass** das freie Ende (14) des Federelements (13) zur zumindest annähernden Konstanthaltung der Federkraft bei Schwenken des Trägers (1) an einer nockenartige Gleitfläche (21) entlanggleitet, die an dem Wandabschnitt (22) des Gehäuses (18) vorgesehen ist.

6. Staubsauger nach Anspruch 1 oder 5, **dadurch gekennzeichnet, dass** der Träger (1) um eine Schwenkachse (15) drehbar am Gehäuse (18) gelagert ist und ein zungenförmig ausgebildetes Federelement (13) ein mit dem Träger (1) verbundenes festes Ende aufweist.

7. Staubsauger nach einem der vorhergehenden Ansprüche, **dadurch gekennzeichnet, dass** das Federelement (13) und der Träger (1) als einteiliges Kunststoffspritzgussteil ausgebildet ist.

## Claims

1. Vacuum cleaner with a casing (18) which has a dust chamber (24) into which is insertable a dust collecting device held by means of a support (1), which is mounted to be movable between a rest position and an operating position and in the operating position is biased by a spring element (13) in the direction of the rest position and which is coupled with a blocking element which when the dust collecting device is inserted in accordance with operation into the support (1) is disposed in a release position in which a dust chamber lid (29) is closable and when the dust collecting device is removed from the support (1) is disposed in a blocking position preventing closing of the dust chamber lid, **characterised in that** the spring element (13) has a free end, which is supported on a wall section (22) of the casing (18) and which for its biasing is constructed with an at least approximately constant spring force between rest position and operating position, wherein the free end (14) of the spring element (13) has a cam-like slide surface (21), which slides along the wall section (22) of the casing (18), maintenance of the spring force to be at least approximately constant during pivotation of the support (1).

2. Vacuum cleaner according to claim 1, **characterised in that** the spring element (13) is positioned free of stress in the rest position.

3. Vacuum cleaner according to claim 1 or 2, **characterised in that** the spring element (13) has a spring travel ending at an end abutment of support (1) and casing (18) in the operating position of the support (1).

4. Vacuum cleaner according to claim 3, **characterised in that** the end abutment is formed by at least one projection provided at the support (1) and protruding at an abutment surface (33) of the casing (18).

5. Vacuum cleaner according to any one of claims 1 to 4, **characterised in that** the free end (14) of the spring element (13) slides along a cam-like slide surface (21), which is provided at the wall section (22) of the casing (18), for maintenance of the spring force to be at least approximately constant during pivotation of the support (1).

6. Vacuum cleaner according to claim 1 or 5, **characterised in that** the support (1) is mounted on the casing (18) to be rotatable about a pivot axis (15) and has a spring element (13), which is of tongue-shaped construction with a fixed end connected with the support (1).

7. Vacuum cleaner according to any one of the preceding claims, **characterised in that** the spring element (13) and the support (1) are constructed as an integral plastics material injection-moulded part.

## Revendications

1. Aspirateur de poussière comprenant un boîtier (18) qui présente un espace à poussière (24) dans lequel un dispositif collecteur de poussière est insérable, lequel dispositif collecteur de poussière est fixé au moyen d'un support (1) logé de manière déplaçable entre une position de repos et une position de fonctionnement, lequel support (1), dans la position de fonctionnement, est précontraint en direction de la position de repos par un élément à ressort (13) et lequel est couplé à un organe de blocage qui, lorsque le dispositif collecteur de poussière est inséré dans le support (1) conformément au fonctionnement, se trouve dans une position de libération dans laquelle un couvercle (29) de l'espace à poussière est fermable et qui, lorsque le dispositif collecteur de poussière est retiré hors du support (1), se trouve dans une position de blocage dans laquelle une fermeture du couvercle de l'espace à poussière est empêchée, **caractérisé en ce que** l'élément à ressort (13) présente une extrémité libre s'appuyant sur une section de paroi (22) du boîtier (18), laquelle extrémité libre est réalisée pour sa précontrainte avec une tension de ressort au moins approximativement constante entre une position de repos et une position de fonctionnement, l'extrémité libre (14) de l'élément à ressort (13) présentant une surface de glissement (21) semblable à une came, glissant le long de la section de paroi (22) du boîtier (18) pour la conservation au moins approximativement constante de la tension de ressort lors du pivotement du support (1).

2. Aspirateur de poussière selon la revendication 1, **caractérisé en ce que** l'élément à ressort (13), dans la position de repos, est positionné sans tension.

3. Aspirateur de poussière selon la revendication 1 ou 2, **caractérisé en ce que** l'élément à ressort (13) présente une trajectoire de ressort se terminant sur une butée terminale du support (1) et du boîtier (18) dans la position de fonctionnement du support (1).

4. Aspirateur de poussière selon la revendication 3, **caractérisé en ce que** la butée terminale est formée par au moins une saillie ménagée sur le support (1), dépassant sur une surface de butée (33) du boîtier (18).

5. Aspirateur de poussière selon l'une quelconque des revendications 1 à 4, **caractérisé en ce que** l'extrémité libre (14) de l'élément à ressort (13), pour la conservation au moins approximativement constante de la tension de ressort lors du pivotement du support (1), glisse le long d'une surface de glissement (21) semblable à une came, laquelle est ménagée sur la section de paroi (22) du boîtier (18).

6. Aspirateur de poussière selon la revendication 1 ou 5, **caractérisé en ce que** le support (1) est logé sur le boîtier (18) de manière rotative autour d'un axe de pivotement (15) et **en ce qu'**un élément à ressort (13) réalisé en forme de languette présente une extrémité fixe reliée au support (1).

7. Aspirateur de poussière selon l'une quelconque des revendications précédentes, **caractérisé en ce que** l'élément à ressort (13) et le support (1) sont réalisés comme pièce moulée par injection d'un seul morceau en matière plastique.
